# EUROPÄISCHE PATENTSCHRIFT

(11) **EP 1 116 470 B1**
(45) Veröffentlichungstag und Bekanntmachung des Hinweises auf die Patenterteilung: **04.12.2002**
(21) Anmeldenummer: 00124872.3
(22) Anmeldetag: 15.11.2000
(51) Int. Cl.: A47L 9/06

(54) **Saugkopf für Bodenstaubsauger**
Suction nozzle for vacuum cleaner
Suceur pour aspirateur

(30) Priorität: 08.01.2000 DE 10000504
(43) Veröffentlichungstag der Anmeldung: 18.07.2001
(73) Patentinhaber: WESSEL-WERK GMBH, 51580 Reichshof-Wildbergerhütte (DE)
(72) Erfinder: Dilger, Horst, 51597 Morsbach (DE); Kaffenberger, Dieter, 51674 Wiehl (DE); Lind, Thomas, 57258 Freudenberg (DE)
(74) Vertreter: Albrecht, Rainer Harald, Dr.-Ing.

(56) Entgegenhaltungen:
- DE-U- 29 900 713
- DE-U- 29 905 485

## Beschreibung

Die Erfindung betrifft einen Saugkopf für Bodenstaubsauger mit
einem Gehäuseoberteil,
einer am Gehäuseoberteil befestigten Gleitsohle mit einem quer zur Arbeitsrichtung sich erstreckenden, von Saugmundkanten begrenzten Saugmund,
einem Saugkanal, der in den Saugmund einmündet und an seinem anderen Ende einen Rohranschlussstutzen aufweist,
einem Borstenträger, der vertikal verstellbar im Gehäuseoberteil angeordnet und unterseitig mit zumindest einem Borstenstreifen versehen ist,
einem Schalter zur Betätigung des Borstenträgers und
einer Polierplatte, die einen weichen, zum Polieren von glatten Bodenbelägen geeigneten Belag aufweist und vertikal beweglich im Gehäuseoberteil angeordnet ist,
wobei die an der Unterseite des Borstenträgers angeordneten Elemente zum Saugen von Hartböden durch eine Stellbewegung des Borstenträgers gehäuseunterseitig ausfahrbar sind.

Ein Saugkopf mit den beschriebenen Merkmalen ist aus DE-U 299 00 713.8 bekannt. Im Rahmen der bekannten Maßnahmen ist die Polierplatte an den Borstenträger angeschlossen. Mit einem Stellhub des Borstenträgers sind der Borstenstreifen und die Polierplatte gemeinsam an der Unterseite des Saugkopfes ein- und ausfahrbar. Bei eingefahrenen Elementen ist der Saugkopf auf textilen Bodenbelägen einsetzbar, wobei die Gleitsohle über den Bodenbelag gleitet. Zum Saugen von Glattböden werden der Borstenstreifen sowie die Polierplatte unterseitig ausgefahren, so dass der Saugkopf auf der in Arbeitsrichtung vor dem Saugmund angeordneten Borstenleiste sowie der in Arbeitsrichtung hinter dem Saugmund angeordneten Polierplatte bodenseitig abgestützt ist. Glänzende und nur wenige verschmutzte Glattböden können mit der bekannten Anordnung wirksam gereinigt werden. Durch den weichen Belag der Polierplatte werden die Böden abgerieben und ihr Glanz aufgefrischt. Etwas problematisch ist der Einsatz auf Hartböden mit rauer, unebener Oberfläche sowie auf stark verschmutzten Glatt-. böden. Bei rauen, unebenen Hartböden unterliegt der weiche, textile Belag der Polierplatte einem erheblichen verschleiß. Bei stark verschmutzten Böden besteht ferner die Gefahr, dass sich harte Schmutzstoffpartikel in die Polierfläche eindrücken, die beim Saugen empfindlicher Böden, zum Beispiel Parkettbelägen, Kratzer verursachen können.

Der Erfindung liegt die Aufgabe zugrunde, einen Saugkopf für Bodenstaubsauger anzugeben, der gute Saugeigenschaften auf textilen Bodenbelägen und auf allen Hartböden aufweist und zusätzlich zum Polieren von glänzenden Bodenbelägen eingesetzt werden kann.

Ausgehend von einem Saugkopf mit den eingangs beschriebenen Merkmalen wird die Aufgabe erfindungsgemäß dadurch gelöst, dass der Borstenträger und die Polierplatte relativ zueinander beweglich sind und dass die Polierplatte zum Polieren von Glattböden durch einen separaten Stellhub in eine Polierstellung ausfahrbar ist, in der nur die Polierplatte auf dem zu saugenden Bodenbelag aufliegt. In der Funktionsstellung "Borstenträger und Polierplatte eingefahren" kann der Saugkopf zum Saugen von Teppichböden und Teppichen eingesetzt werden. Zur Reinigung von Hartböden, die eine unebene oder raue Oberfläche aufweisen oder stark verschmutzt sind, werden durch einen Stellhub des Borstenträgers lediglich die an den Borstenträger angeschlossenen Bodenelemente (z.B. Borstenleisten oder Kombinationen aus Borstenstreifen und Dichtungslippen) ausgefahren. Zur Saugreinigung von glänzenden Bodenbelägen mit geringem Verschmutzungsgrad und zum Polieren solcher Bodenbeläge wird lediglich die Polierplatte durch einen entsprechenden Stellhub ausgefahren. In der Polierstellung haben andere Bodenelemente, zum Beispiel Borstenstreifen, Laufräder und dgl., keinen Bodenkontakt und werden auf den Saugkopf wirkende Vertikal-Kräfte allein von der Polierplatte aufgenommen.

Für die weitere konstruktive Ausgestaltung der erfindungsgemäßen Lehre bieten sich verschiedene Möglichkeiten an. Eine Ausführungsform sieht vor, dass dem Borstenträger und der Polierplatte separate Schalter zugeordnet sind, die mechanisch so gekoppelt sind, dass die Polierplatte und der Borstenträger nur im Wechsel ausfahrbar sind. Im Rahmen der Erfindung liegt es ferner, dass dem Schalter eine von einem Wahlschalter betätigbare Kupplungseinheit zugeordnet ist, die den Schalter nach Maßgabe der Funktionsstellung des Wahlschalters mit dem Borstenträger oder der Polierplatte verbindet. Schließlich besteht die Möglichkeit, den Schalter als Mehrstufenschalter auszubilden, der mit einem ersten Schalthub den Borstenträger und die Polierplatte gemeinsam verstellt, ohne dass die Polierplatte jedoch den Bodenbelag berührt, und der mit einem zweiten Stellhub die Polierplatte in die Polierstellung bringt.

Gemäß einer bevorzugten Ausführung der Erfindung sind die Gleitsohle und die Polierplatte in einer Draufsicht nebeneinander angeordnet, wobei die an den Borstenträger angeschlossene Borstenleiste in Arbeitsrichtung vor dem Saugmund angeordnet ist. Andere Anordnungen von Gleitsohle und Polierplatte sollen jedoch nicht ausgeschlossen sein. An den Borstenträger kann zusätzlich eine weitere Borstenleiste oder eine Dichtungslippe angeschlossen sein. Die Anordnung ist zweckmäßig so gewählt, dass das an den Borstenträger angeschlossene Zusatzelement mit der Hubbewegung des Borstenträgers durch einen Schlitz zwischen der Gleitsohle und der Polierplatte ausgefahren werden kann.

Beim Saugvorgang wird über ein mit dem Rohranschlussstutzen verbundenes Saugrohr eine vertikale Kraft auf den Saugkopf ausgeübt. Der Rohranschlussstutzen ist um eine horizontale Achse kippbeweglich an den Saugkanal angeschlossen, wobei das Kippgelenk vorzugsweise in einem Bereich oberhalb der Polierplatte angeordnet ist. Die Krafteinleitung beim Saugen, also die Gelenkachse des Kippgelenkes, liegt vorzugsweise zwischen dem hinteren Ende des Saugkopfes und der Mitte der Polierfläche. Diese Anordnung ermöglicht eine für die Polierfunktion besonders günstige vertikale Kraftaufbringung durch den Benutzer.

Gemäß einer weiteren, bevorzugten Ausführung der Erfindung ist an das rückwärtige Ende des Saugkanals eine Laufrolle angeschlossen, die beim Saugen von Teppichbelägen und Hartböden auf dem Bodenbelag aufliegt und die beschriebenen Vertikalkräfte aufnimmt. In der Polierstellung steht die Polierplatte hingegen unterseitig soweit vor, dass die Laufrolle keinen Bodenkontakt hat. Beim Polieren von glänzenden Bodenbelägen werden die vertikalen Kräfte auf die Polierfläche übertragen.

Im folgenden wird die Erfindung anhand einer lediglich ein Ausführungsbeispiel darstellenden Zeichnung erläutert. Die einzige Figur zeigt schematisch die Unteransicht eines erfindungsgemäßen Saugkopfes für Bodenstaubsauger.

Zum grundsätzlichen Aufbau des Saugkopfes gehören ein Gehäuseoberteil 1, dessen Umrisse auch in der Unteransicht erkennbar sind, eine am Gehäuseoberteil befestigte Gleitsohle 2 mit einem quer zur Arbeitsrichtung sich erstreckenden, von Saugmundkanten begrenzten Saugmund 3 sowie ein Saugkanal 4, der in den Saugmund einmündet und an seinem anderen Ende einen Rohranschlussstutzen 5 aufnimmt.

Im Gehäuseoberteil 1 ist ein zweckmäßig als Platte ausgebildeter Borstenträger angeordnet, der vertikal verstellbar ist und unterseitig mit zumindest einem Borstenstreifen 6 ausgerüstet ist. Der Borstenträger ist mittels eines an der Gehäuseoberseite angeordneten Trittschalters betätigbar. Der Borstenträger sowie der oberseitige Trittschalter sind in der Figur nicht erkennbar. ,

Der Saugkopf weist ferner eine Polierplatte 7 auf, die mit einem weichen, zum Polieren von glatten Bodenbelägen geeigneten Belag ausgerüstet und ebenfalls vertikal beweglich im Gehäuseoberteil 1 angeordnet ist. Die Polierplatte 7 besitzt eine breite Polierfläche aus zum Beispiel Filz, Plüschgewebe oder einem verdichteten Vliesstoff.

In Ausführungsbeispielen sind die Gleitsohle 2 und die Polierplatte 7 in der Draufsicht nebeneinander angeordnet. Der Borstenträger ist einerseits mit einem Borstenstreifen 6 bestückt, der in Arbeitsrichtung vor dem Saugmund 3 angeordnet ist, und weist zusätzlich einen weiteren Borstenstreifen oder eine Dichtungslippe 8 auf, der durch einen Schlitz zwischen der Gleitsohle 2 und der Polierplatte 7 ausfahrbar ist. Durch eine Stellbewegung des Borstenträgers sind die an der Unterseite des Borstenträgers angeordneten Elemente (6, 8) zum Saugen von Hartböden ausfahrbar.

Der Borstenträger und die Polierplatte 7 sind relativ zueinander beweglich. Zum Polieren von Glattböden ist die Polierplatte 7 durch einen separaten Stellhub in eine Polierstellung ausfahrbar, in der nur die Polierplatte 7 auf dem zu saugenden Bodenbelag aufliegt. Für die Betätigungseinrichtung ergeben sich verschiedene konstruktive Möglichkeiten. Dem Borstenträger und der Polierplatte 7 können separate Schalter zugeordnet sein, die mechanisch so gekoppelt sind, dass die Polierplatte 7 und der Borstenträger nur im wechsel ausfahrbar sind. Eine andere Möglichkeit besteht darin, einem Schalter, der zum Beispiel als Trittschalter ausgebildet und an der Gehäuseoberseite angeordnet ist, eine von einem Wahlschalter betätigbare Kupplungseinrichtung zuzuordnen, die den Schalter nach Maßgabe der Funktionsstellung des Wahlschalters mit dem Borstenträger oder der Polierplatte 7 verbindet. Im Rahmen der Erfindung liegt es schließlich, einen zum Beispiel als Trittschalter ausgebildeten Schalter mit mehreren Schaltstufen vorzusehen, der mit einem ersten Schalthub den Borstenträger und die Polierplatte 7 gemeinsam verstellt, ohne dass die Polierplatte 7 den Bodenbelag berührt, und der mit einem zweiten Stellhub die Polierplatte 7 in die Polierstellung bringt.

Der Figur entnimmt man, dass an das rückwärtige Ende des Saugkanals eine Laufrolle 9 angeschlossen ist, die beim Saugen von Teppichbelägen und Hartböden auf dem Bodenbelag aufliegt. In der Polierstellung steht die Polierplatte 7 unterseitig jedoch soweit vor, dass die Laufrolle 9 keinen Bodenkontakt hat.

## Patentansprüche

1. Saugkopf für Bodenstaubsauger mit
einem Gehäuseoberteil (1),
einer am Gehäuseoberteil (1) befestigten Gleitsohle (2) mit einem quer zur Arbeitsrichtung sich erstreckenden, von Saugmundkanten begrenzten Saugmund (3),
einem Saugkanal (4), der in den Saugmund (3) einmündet und an seinem anderen Ende einen Rohranschlussstutzen (5) aufweist,
einem Borstenträger, der vertikal verstellbar im Gehäuseoberteil (1) angeordnet und unterseitig mit zumindest einem Borstenstreifen (6) versehen ist,
einem Schalter zur Betätigung des Borstenträgers und
einer Polierplatte (7), die einen weichen, zum Polieren von glatten Bodenbelägen geeigneten Belag aufweist und vertikal beweglich im Gehäuseoberteil (1) angeordnet ist,
wobei die an der Unterseite des Borstenträgers angeordneten Elemente (6, 8) zum Saugen von Hartböden durch eine Stellbewegung des Borstenträgers gehäuseunterseitig ausfahrbar sind, **dadurch gekennzeichnet, dass** der Borstenträger und die Polierplatte (7) relativ zueinander beweglich sind und dass die Polierplatte (7) zum Polieren von Glattböden durch einen separaten Stellhub in eine Polierstellung ausfahrbar ist, in der nur die Polierplatte (7) auf dem zu saugenden Bodenbelag aufliegt.

2. Saugkopf nach Anspruch 1, **dadurch gekennzeichnet, dass** dem Borstenträger und der Polierplatte (7) separate Schalter zugeordnet sind, die mechanisch so gekoppelt sind, dass die Polierplatte (7) und der Borstenträger nur im Wechsel ausfahrbar sind.

3. Saugkopf nach Anspruch 1, **dadurch gekennzeichnet, dass** dem Schalter eine von einem Wahlschalter betätigbare Kupplungseinrichtung zugeordnet ist, die den Schalter nach Maßgabe der Funktionsstellung des Wahlschalters mit dem Borstenträger oder der Polierplatte (7) verbindet.

4. Saugkopf nach Anspruch 1, **dadurch gekennzeichnet, dass** der Schalter als Mehrstufenschalter ausgebildet ist, der mit einem ersten Schalthub den Borstenträger und die Polierplatte (7) gemeinsam verstellt, ohne dass die Polierplatte (7) den Bodenbelag berührt, und der mit einem zweiten Stellhub die Polierplatte (7) in die Polierstellung bringt.

5. Saugkopf nach einem der Ansprüche 1 bis 5, **dadurch gekennzeichnet, dass** die Gleitsohle (2) und die Polierplatte (7) in einer Draufsicht nebeneinander angeordnet sind, wobei der an den Borstenträger angeschlossene Borstenstreifen (6) in Arbeitsrichtung vor dem Saugmund (3) angeordnet ist.

6. Saugkopf nach Anspruch 5, **dadurch gekennzeichnet, dass** an den Borstenträger zusätzlich ein weiterer Borstenstreifen oder eine Dichtungslippe (8) angeschlossen ist und dass das an den Borstenträger angeschlossene Zusatzelement (8) mit der Hubbewegung des Borstenträgers durch einen Schlitz zwischen der Gleitsohle (2) und der Polierplatte (7) ausfahrbar ist.

7. Saugkopf nach einem der Ansprüche 1 bis 6, **dadurch gekennzeichnet, dass** der Rohranschlussstutzen (5) um eine horizontale Achse kippbeweglich an den Saugkanal (4) angeschlossen ist und dass das Kippgelenk in einem Bereich oberhalb der Polierplatte (7) angeordnet ist.

8. Saugkopf nach einem der Ansprüche 1 bis 7, **dadurch gekennzeichnet, dass** an das rückwärtige Ende des Saugkanals (4) eine Laufrolle (9) angeschlossen ist, die beim Saugen von Teppichbelägen und Hartböden auf dem Bodenbelag aufliegt, und dass die Polierplatte (7) in der Polierstellung unterseitig soweit vorsteht, dass die Laufrolle (9) keinen Bodenkontakt hat.

## Claims

1. A suction nozzle for floor vacuum cleaners, comprising
a housing upper part (1),
a sliding base (2) which is fixed to the housing upper part (1) and which comprises a suction orifice (3) which extends transversely to the direction of operation and which is delimited by suction orifice edges,
a suction duct (4) which leads into the suction orifice (3) and which comprises a pipe connection nozzle (5) at its other end,
a bristle carrier which is vertically adjustably disposed in the housing upper part (1) and which is provided on its underside with at least one bristle strip (6),
a switch for operating the bristle carrier, and
a polishing plate (7) which comprises a soft covering suitable for polishing smooth floor coverings and which is vertically movably disposed in the housing upper part (1),
wherein the elements (6, 8) disposed on the underside of the bristle carrier can be moved out from the housing underside, for the vacuum-cleaning of hard floors, by an adjusting movement of the bristle carrier, **characterised in that** the bristle carrier and the polishing plate (7) can move in relation to each other, and that for polishing smooth floors the polishing plate (7) can be moved out by a separate adjusting stroke into a polishing position in which it is only the polishing plate (7) which rests on the floor covering to be vacuum-cleaned.

2. A suction nozzle according to claim 1, **characterised in that** separate switches are associated with the bristle carrier and the polishing plate (7), and are mechanically coupled so that the polishing plate (7) and the bristle carrier can only be moved out alternately.

3. A suction nozzle according to claim 1, **characterised in that** a coupling device which can be operated by a selector switch is associated with the switch, which coupling device connects the switch to the bristle carrier or the polishing plate (7) depending on the operating position of the selector switch.

4. A suction nozzle according to claim 1, **characterised in that** the switch is constructed as a multi-stage switch which with a first switching stroke moves the bristle carrier and the polishing plate (7) jointly without the polishing plate (7) contacting the floor covering, and which with a second adjusting stroke brings the polishing plate (7) into the polishing position.

5. A suction nozzle according to any one of claims 1 to 4, **characterised in that** the sliding base (2) and the polishing plate (7) are disposed side by side in plan view, wherein the bristle strip (6) which is attached to the bristle carrier is disposed in front of the suction orifice (3) in the direction of operation.

6. A suction nozzle according to claim 5, **characterised in that** a further bristle strip or a sealing lip (8) is additionally attached to the bristle carrier, and that the additional element (8) which is attached to the bristle carrier can be moved through a slot between the sliding base (2) and the polishing plate (7) by the stroke movement of the bristle carrier.

7. A suction nozzle according to any one of claims 1 to 6, **characterised in that** the pipe connection nozzle (5) is attached to the suction duct (4) so that it can execute tilting movements about a horizontal axis, and that the tilting joint is disposed in a region above the polishing plate (7).

8. A suction nozzle according to any one of claims 1 to 7, **characterised in that** a running roller (9) is attached to the rear end of the suction duct (4) and rests on the floor covering when vacuum-cleaning carpeting and hard floors, and that in the polishing position the polishing plate (7) protrudes from the underside to an extent such that the running roller (9) is not in contact with the floor.

## Revendications

1. Suceur pour aspirateur-traîneau, comprenant
une partie supérieure de boîtier (1),
une semelle de glissement (2) qui est fixée à la partie supérieure de boîtier (1) et qui comporte une bouche d'aspiration (3), laquelle s'étend transversalement à la direction de travail et est délimitée par des bords de bouche d'aspiration,
un canal d'aspiration (4) qui débouche dans la bouche d'aspiration (3) et comporte, à son autre extrémité, une tubulure de raccordement de tuyau (5),
un porte-poils qui est disposé avec une possibilité de réglage vertical dans la partie supérieure de boîtier (1) et qui est pourvu, sur le dessous, d'au moins une bande de poils (6),
un commutateur pour l'actionnement du porte-poils et
une plaque de polissage (7) qui comporte un revêtement doux apte à polir des revêtements de sol lisses et qui est disposée avec une possibilité de déplacement vertical dans la partie supérieure de boîtier (1),
les éléments (6, 8) disposés sur le dessous du porte-poils pouvant être sortis par le dessous du boîtier par un mouvement de positionnement du porte-poils pour aspirer des sols durs, **caractérisée en ce que** le porte-poils et la plaque de polissage (7) sont mobiles l'un par rapport à l'autre, et **en ce que**, pour polir des sols lisses, la plaque de polissage (7) peut, par une manoeuvre de positionnement séparée, être sortie dans une position de polissage dans laquelle seule la plaque de polissage (7) repose sur le revêtement de sol à aspirer.

2. Suceur selon la revendication 1, **caractérisé en ce qu'**au porte-poils et à la plaque de polissage (7) sont associés des commutateurs séparés qui sont accouplés mécaniquement, de façon que la plaque de polissage (7) et le porte-poils ne puissent être sortis qu'en alternance.

3. Suceur selon la revendication 1, **caractérisé en ce qu'**au commutateur est associé un dispositif d'accouplement qui peut être actionné par l'intermédiaire d'un commutateur de sélection et qui, en fonction de la position fonctionnelle du commutateur de sélection, relie le commutateur au porte-poils ou à la plaque de polissage (7).

4. Suceur selon la revendication 1, **caractérisé en ce que** le commutateur est conçu sous la forme d'un commutateur étagé qui, avec une première manoeuvre de commutation, déplace conjointement le porte-poils et la plaque de polissage (7) sans que la plaque de polissage (7) ne touche le revêtement de sol et qui, avec une seconde manoeuvre de positionnement, amène la plaque de polissage (7) dans la position de polissage.

5. Suceur selon une des revendications 1 à 5, **caractérisé en ce qu'**en vue de dessus la semelle de glissement (2) et la plaque de polissage (7) sont disposées côte à côte, la bande de poils (6) reliée au porte-poils étant disposée devant la bouche d'aspiration (3) par rapport à la direction de travail.

6. Suceur selon la revendication 5, **caractérisé en ce qu'**en plus une bande de poils supplémentaire ou une lèvre d'étanchéité (8) sont reliées au porte-poils, et **en ce que**, grâce au mouvement vertical du porte-poils, l'élément supplémentaire (8) relié au porte-poils peut être sorti par une fente située entre la semelle de glissement (2) et la plaque de polissage (7).

7. Suceur selon une des revendications 1 à 6, **caractérisé en ce que** la tubulure de raccordement de tuyau (5) est reliée au canal d'aspiration (4) de manière basculante autour d'un axe horizontal, et **en ce que** l'articulation basculante est disposée dans une zone située au-dessus de la plaque de polissage (7).

8. Suceur selon une des revendications 1 à 7, **caractérisé en ce qu'**à l'extrémité arrière du canal d'aspiration (4) est reliée une roulette (9) qui, lors de l'aspiration de revêtements en moquette et de sols durs, repose sur le revêtement de sol, et **en ce que**, dans la position de polissage, la plaque de polissage (7) dépasse par-dessous jusqu'à ce que la roulette (9) ne soit plus en contact avec le sol.
